# EUROPÄISCHE PATENTSCHRIFT

(11) **EP 0 616 168 B1**
(45) Veröffentlichungstag und Bekanntmachung des Hinweises auf die Patenterteilung: **23.07.1997**
(21) Anmeldenummer: 94103903.4
(22) Anmeldetag: 14.03.1994
(51) Int. Cl.: F21V 17/00, G09F 13/04

(54) **Leuchte mit Profilrahmen**
Lighting device with profile frame
Dispositif d'éclairage à cadre profilé

(30) Priorität: 19.03.1993 DE 4308834
(43) Veröffentlichungstag der Anmeldung: 21.09.1994
(73) Patentinhaber: CEAG Sicherheitstechnik GmbH, 59494 Soest (DE)
(72) Erfinder: Manke, Helmut, D-59494 Soest (DE); Klaas, Wilfried, D-59519 Möhnesee (DE)
(74) Vertreter: Grünecker, Kinkeldey, Stockmair & Schwanhäusser Anwaltssozietät

(56) Entgegenhaltungen:
- DE-U- 8 905 560
- US-A- 4 626 969

## Beschreibung

Die Erfindung bezieht sich auf eine Leuchte, insbesondere auf eine Hinweisleuchte mit ein- oder zweiseitigem Lichtaustritt. Solche Leuchten werden z.B. als Notleuchten verwendet.

Die Leuchte, auf die sich die Erfindung bezieht, wird auch als Profilleuchte bezeichnet, weil sie einen Rahmen aufweist, der aus Profilstücken zusammengesetzt ist, wobei die Profilstücke Nuten zur Aufnahme wenigstens eines durchlässigen Wandelements, z.B. eine Glasscheibe, haben. Ein entsprechender Rahmen mit den Merkmalen des Oberbegriffs des Anspruchs 1 ist aus der DE-U-8905560 bekannt. Bei einem solchen vorbekannten Rahmen ist es nicht mehr notwendig, um beispielsweise ein darin enthaltenes Leuchtmittel, wie eine Glüh- oder Leuchtstofflampe, austauschen zu können, wenigstens eines der Profilstücke des Rahmens durch Lösen oder Entfernen von Schrauben wegzunehmen, damit die Glasscheibe entfernt werden kann. Statt dessen wird lediglich ein Rahmenteil soweit gelockert und geschwenkt, daß die Scheibe ohne Beeinträchtigung der Stabilität des Gesamtgehäuses herausgezogen werden kann.

Bei dem vorbekannten Gehäuserahmen ist allerdings weiterhin von Nachteil, daß die Glasscheibe noch seitlich zum Rahmen aus den Nuten in den Rahmenteilen herausgezogen werden muß, so daß beispielsweise seitlich neben dem Rahmen ausreichend Raum vorhanden sein muß.

Der Erfindung liegt daher die Aufgabe zugrunde, eine Leuchte mit den Merkmalen des Oberbegriffs des Anspruchs 1 dahingehend zu verbessern, daß das lichtdurchlässige Wandelement einfacher und mit geringerem Raumbedarf entnehmbar ist und die Leuchte beispielsweise auch in einer Wandnische montierbar ist.

Diese Aufgabe wird durch die kennzeichnenden Merkmale des Anspruchs 1 gelöst.

Der Rahmen einer solchen Leuchte besteht aus vier als Profilstücke ausgebildeten Rahmenteilen, die sich in Lagerstellen von Eckverbindungseinrichtungen, die an allen acht Ecken der quaderförmigen Leuchte angeordnet sind, berühren. Es gibt jeweils eine Lagerstelle für einen geöffneten und einen geschlossenen Zustand. Die Rahmenteile werden durch Federkraft in der jeweiligen Lagerstelle gehalten. Eine Glasscheibe wird am gesamten Umfang in einer Nut des Rahmens gehalten. Zum Öffnen der Leuchte werden zwei gegenüberliegende Rahmenteile unter Überwindung der Federkraft etwas auseinandergezogen bis sie in der zweiten Lagerstelle einrasten. Bedingt durch die Lage der Lagerstellen wird bei diesem Vorgang sowohl der Abstand zwischen den gegenüberliegenden ersten Rahmenteilen, als auch der zwischen den senkrecht dazu angeordneten zweiten Rahmenteilen vergrößert, so daß die Glasscheibe allseits freigegeben wird.

Die Erfindung wird nachstehend anhand eines in den Zeichnungen dargestellten Ausführungsbeispiels weiter erläutert. Es ist zu beachten, daß es sich nicht um alle Einzelheiten zeigende Konstruktionszeichnungen, sondern um Prinzipskizzen handelt.

Es zeigen:
- Figur 1: eine Gesamtansicht einer erfindungsgemäßen Leuchte,
- Figur 2: einen Schnitt durch die Leuchte,
- Figur 3: einen Ausschnitt aus einer geschlossenen Leuchte,
- Figur 4: einen Ausschnitt aus einer Leuchte, die geöffnet ist für eine Entnahme einer Lichtaustrittscheibe,
- Figur 5: Detaildarstellung eines Eckbereiches im geschlossenen Zustand der Leuchte,
- Figur 6: Detaildarstellung eines Eckbereichs einer geschlossenen Leuchte.

Figur 1 zeigt ein Gehäuse 10 einer erfindungsgemäßen Leuchte, die auf einer Vorderseite als lichtdurchlässiges Wandelement 1.1 eine Lichtaustrittsscheibe aufweist. Die Scheibe wird in einer umlaufenden Nut 13 (vergl. Figur 2) in einem aus vier Rahmenteilen 2.1, 2.2 zusammengesetzten Rahmen gehalten. Eckbereiche des Rahmens sind durch Eckkappen 9 abgedeckt, die je nach Bedarf eckig oder rund ausgeführt sein können.

Figur 2 zeigt einen Schnitt durch die Leuchte, die in einer Nische einer Wand 12 montiert ist. Die Leuchte enthält ein Leuchtmittel 11, ein lichtdurchlässiges Wandelement 1.1 und ein als Montagegrundplatte ausgeführtes lichtundurchlässiges Wandelement 1.2. Es sind außerdem erste Rahmenteile 2.1 mit Nuten 13 dargestellt. Erfindungswesentliche Komponenten, die in den Eckbereichen des Gehäuses angeordnet sind (vgl. Figur 3 bis 6) sind in Figur 2 nicht zu sehen.

Die Figuren 3 und 4 sind in Zusammenhang zu betrachten, da Figur 3 einen geschlossenen Zustand des Gehäuserahmens und Figur 4 einen geöffneten Zustand zeigt. In dem dargestellten Ausschnitt der Leuchte ist eine Scheibe 1.1 gezeigt, die im geschlossenen Zustand allseitig in einer Nut in oben und unten befindlichen ersten Rahmenteilen 2.1 und linken und rechten zweiten Rahmenteilen 2.2 gehalten wird, von denen in den Figuren 3 und 4 lediglich eines der Rahmenteile 2.2 zu sehen ist. In den Eckbereichen sind jeweils Eckverbindungseinrichtungen 3 angeordnet, mit jeweils einem ersten Verbindungsteil 6 und einem zweiten Verbindungsteil 5. Das erste Verbindungsteil 6 ist fest mit einem ersten Rahmenteil 2.1 verbunden; das zweite Verbindungsteil 5 ist fest mit dem zweiten Rahmenteil 2.2 verbunden. Die Verbindungsteile 5, 6 können in einer ersten Lagerstelle 7.1 oder in einer zweiten Lagerstelle 7.2 ineinanderrasten. Im geschlossenen Zustand rasten die Teile 5, 6 in der ersten Lagerstelle 7.1 ineinander. Die Lagerstellen 7.1, 7.2 sind nicht nur Raststellen, sondern lassen auch eine Dreh- oder Kippbewegung der Teile 5, 6 zu, wodurch es möglich ist, jeden Eckbereich einzeln in einen geöffneten oder geschlossenen Zustand zu versetzen.

Die für einen Zusammenhalt der Rahmenteile 7.1, 7.2 erforderliche Kraft wird durch Zugfedern 4 aufgebracht. In den Figuren 3 bis 6 sind jeweils Eckteile 8 dargestellt, die einen Haken 8.2 haben, in den eine Zugfeder 4 eingehängt ist. Das Eckteil 8 dient außerdem dazu, die Rahmenteile 7.1, 7.2 im rechten Winkel zu halten. Dies wird durch eine Auflagekante oder -fläche 8.1 (vgl. Figur 6) am Eckteil 8 erreicht, an der ein zweiter Rahmenteil 2.2 im geschlossenen Zustand aufliegt. Das Eckteil 8 kann mit dem ersten Verbindungsteil 6 eine konstruktive Einheit bilden, da beide Teile mit einem ersten Rahmenteil 2.1 fest verbunden sind. Die Figuren 5 und 6 zeigen den Eckbereich des Gehäuses in einer vergrößerten Darstellung und ohne Glasscheibe 1.1. Insbesondere aus Figur 6 ist ersichtlich, daß die angestrebte Positionsänderung der ersten Rahmenteile 2.1 durch einen Abstand b der Lagerstellen 7.1, 7.2 in z.B. vertikaler Richtung erreicht wird, und eine Positionsänderung der zweiten Rahmenteile 2.2 durch einen Abstand a der Lagerstellen 7.1 und 7.2 in z.B. horizontaler Richtung.

Die Eckverbindungseinrichtungen 3 sind in allen acht Eckbereichen der Leuchte angeordnet. Da die Lagerstellen 7.1, 7.2 eine kleine Dreh- oder Kippbewegung zulassen, kann das Gehäuse 10 auch nur auf einer Seite, also entweder auf der Vorder- oder der Rückseite in einen geöffneten Zustand gebracht werden, so daß nur ein Wandelement 1.1 oder 1.2 freigegeben wird.

Im Fall einer einseitigen Leuchte, also nur mit einem Lichtaustritt auf einer Vorderseite, kann auf der Rückseite ein Montageblech für eine Schnellmontage als lichtundurchlässiges Wandelement 1.2 eingesetzt werden. Bei der Installation der Leuchte kann zunächst dieses Montageblech, auf dem sich z.B. die Anschlußklemmen, das Leuchtmittel und ein Vorschaltgerät befinden, montiert und installiert werden. Anschließend kann auf einfachste Weise das Leuchtengehäuse im auf der Rückseite aufgeklappten Zustand auf das Montageblech aufgeschnappt werden.

### Bezugszeichenliste

- 1.1: lichtdurchlässiges Wandelement
- 1.2: lichtundurchlässiges Wandelement
- 2.1: erster Rahmenteil
- 2.2: zweiter Rahmenteil
- 3: Eckverbindungseinrichtung
- 4: Zugfeder
- 5: zweiter Verbindungsteil
- 6: erster Verbindungsteil
- 7.1: erste Lagerstelle
- 7.2: zweite Lagerstelle
- 8: Eckteil
- 8.1: Auflagekante oder -Fläche
- 8.2: Haken
- 9: Eckkappe
- 10: Gehäuse
- 11: Leuchtmittel
- 12: Wand
- 13: umlaufende Nut

## Patentansprüche

1. Leuchte mit einem etwa quaderförmigen Gehäuse (10) aus zwei parallel zueinander angeordneten ersten Rahmenteilen (2.1) und zwei rechtwinklig dazu und parallel zueinander angeordneten zweiten Rahmenteilen (2.2) und wenigstens einem lichtdurchlässigen Wandelement (1.1), wobei im Gehäuse wenigstens ein Leuchtmittel (11) angeordnet ist und die Rahmenteile (2.1, 2.2) mit Mitteln (13) zur Halterung von lichtdurchlässigen oder lichtundurchlässigen Wandelementen (1.1, 1.2) versehen sind, und mit im Gehäuse (10) angeordneten Zugfedern(4), die die Rahmenteile durch Federkraft zusammenhalten, dadurch gekennzeichnet, daß in den Eckbereichen des Gehäuses (10) Eckverbindungseinrichtungen (3) mit jeweils zwei Verbindungsteilen (5, 6) vorhanden sind, von denen jeweils ein erstes Verbindungsteil (6) mit einem der ersten Rahmenteile (2.1) fest verbunden ist und ein zweites Verbindungsteil (5) mit einem der zweiten Rahmenteile (2.2) fest verbunden ist, wobei die ersten Verbindungsteile (6) in einer ersten Lagerstelle (7.1) an den zweiten Verbindungsteilen (5) einrastbar sind, wodurch ein geschlossener Zustand des Gehäuses (10) definiert ist, und außerdem an einer zweiten Lagerstelle (7.2) an den zweiten Verbindungsteilen (5) einrastbar sind, wodurch ein offener Zustand des Gehäuses (10) definiert ist, in dem die Wandelemente (1.1, 1.2) entnehmbar sind.

2. Leuchte nach Anspruch 1, dadurch gekennzeichnet, daß als Mittel zur Halterung der Wandelemente (1.1,1.2) Nuten (13) in den Rahmenteilen (2.1,2.2) vorhanden sind.

3. Leuchte nach Anspruch 1 oder 2, dadurch gekennzeichnet, daß in den Eckbereichen des Gehäuses (10) jeweils ein Eckteil (8) angeordnet ist, das mit einem ersten Rahmenteil (2.1) fest verbunden ist und das eine Kante oder Fläche (8.1) aufweist, auf der das zugehörige zweite Rahmenteil (2.2) im geschlossenen Zustand des Gehäuses (10) aufliegt.

4. Leuchte nach Anspruch 1, dadurch gekennzeichnet, daß jeweils am Eckteil (8) eine der Zugfedern (4) eingehängt ist, wobei die Zugfedern (4) jeweils zwischen den zwei parallel gegenüberliegenden ersten Rahmenteilen (2.1) angeordnet sind.

5. Leuchte nach einem der vorstehenden Ansprüche, dadurch gekennzeichnet, daß die in den Lagerstellen (7.1,7.2) ineinanderrastenden Teile (5,6) so ausgebildet sind, daß die Verbindungsteile (5,6) eine Dreh- oder Kippbewegung ausführen können.

6. Leuchte nach einem der vorstehenden Ansprüche, dadurch gekennzeichnet, daß die Lagerstellen (7.1,7.2) in zwei zueinander senkrechten Richtungen um Abstände (a,b) versetzt sind, wodurch im geöffneten Zustand des Gehäuses (10) sowohl die ersten Rahmenteile (2.1) als auch die zweiten Rahmenteile (2.2) einen im Vergleich zum geschlossenen Zustand vergrößerten Abstand zueinander aufweisen.

## Claims

1. Lamp with an approximately right parallepiped housing (10) comprising two first frame parts (2.1) disposed parallel to one another and two second frame parts (2.2) at right angles thereto and disposed parallel to one another, and at least one light-permeable wall member (1.1), there being disposed in the housing at least one luminous means (11), and the frame parts (2.1, 2.2) are provided with means (13) for securing light-permeable or light-impermeable wall members (1.1, 1.2), and with traction springs (4) disposed in the housing (10) and which hold the frame parts together by spring force, characterised in that there are present in the corner areas of the housing (10) corner connector devices (3) with two respective connector parts (5, 6) of which respectively a first connector part (6) is rigidly connected to one of the first frame parts (2.1), and a second connector part (5) is rigidly connected to one of the second frame parts (2.2), the first connector parts (6) being resiliently engageable in a first bearing position (7.1) on the second connecting part (5), so that a closed condition of the housing (10) is defined, and moreoever at a second bearing position (7.2) resiliently enagagable on the second connecting part (5), so that an open condition of the housing (10) is defined, in which the wall members (1.1, 1.2) may be removed.

2. A lamp according to claim 1, characterised in that grooves (13) are present in the frame parts (2.1, 2.2) as means for securing the wall members (1.1, 1.2).

3. A lamp according to claim 1 or 2, characterised in that a corner portion (8) is respectively disposed in the corner areas of the housing (10), said corner portion being rigidly connected to a first frame part (2.1), and having an edge or surface (8.1) upon which the associated second frame part (2.2) abuts in the closed condition of the housing (10).

4. A lamp according to claim 1, characterised in that one of the traction springs (4) is mounted at the respective corner portion (8), the traction springs (4) each being disposed between the two parallel oppositely-lying first frame parts (2.1).

5. A lamp according to one of the preceding claims, characterised in that the parts (5, 6) engaging resiliently in one another in the bearing points (7.1, 7.2) are so formed that the connecting parts (5, 6) can execute a rotary or tilting movement.

6. A lamp according to one of the preceding claims, characterised in that the bearing points (7.1, 7.2) are offset in two directions perpendicular to one another by distances (a, b) so that, in the open condition of the housing (10), both the first frame parts (2.1) and the second frame parts (2.2) are at a distance from one another which is enlarged in comparison to the closed condition.

## Revendications

1. Dispositif d'éclairage comprenant un boîtier (10) à peu près en forme de parallélépipède, composé de deux premiers éléments de cadre (2.1) disposés parallèlement l'un à l'autre, et de deux seconds éléments de cadre (2.2) disposés à angle droit par rapport aux premiers et parallèlement l'un à l'autre, et au moins un élément de paroi translucide (1.1), au moins un moyen d'éclairage (11) étant aménagé à l'intérieur du boîtier, et les éléments du cadre (2.1, 2.2) étant pourvus de moyens (13) pour maintenir les éléments de paroi translucides ou opaques (1.1, 1.2), et comportant des ressorts de traction (4) disposés à l'intérieur du boîtier (10) pour maintenir les éléments du cadre par une force de ressort les uns contre les autres,
caractérisé en ce qu'aux coins du boîtier (10), des dispositifs de joint d'angle (3) comportant chacun deux éléments de jonction (5, 6) sont prévus, parmi lesquels un premier élément de jonction (6) est relié de façon solidaire à l'un des premiers éléments du cadre (2.1), et un second élément de jonction (5) est relié de façon solidaire à l'un des seconds éléments du cadre (2.2), les premiers éléments de jonction (6) pouvant s'enclencher sur un premier point d'appui (7.1) ménagé sur les seconds éléments de jonction (5) de manière à définir un état fermé du boîtier (10), et pouvant en outre s'enclencher sur un deuxième point d'appui (7.2) ménagé sur les seconds éléments de jonction (5) de manière à définir un état ouvert du boîtier (10), état dans lequel les éléments de paroi (1.1, 1.2) peuvent être retirés.

2. Dispositif d'éclairage selon la revendication 1, caractérisé en ce que des gorges (13) sont prévues dans les éléments de cadre (2.1, 2.2) pour constituer les moyens de maintien des éléments de paroi (1.1, 1.2).

3. Dispositif d'éclairage selon la revendication 1 ou 2, caractérisé en ce que respectivement un élément d'angle (8) est aménagé dans les zones de coin du boîtier (10) et est relié de façon fixe à un premier élément de cadre (2.1) et comporte un bord ou une surface (8.1), sur lequel (laquelle) le second élément de cadre associé (2.2) s'appuie lorsque le boîtier (10) est en position fermée.

4. Dispositif d'eclairage selon la revendication 1, caractérisé en ce que l'un des ressorts de traction (4) est respectivement accroché à l'élément d'angle (8), les ressorts de traction (4) étant respectivement disposés entre les deux premiers éléments de cadre parallèles (2.1) situés en face l'un de l'autre.

5. Dispositif d'éclairage selon l'une des revendications précédentes, caractérisé en ce que les éléments (5, 6) qui s'enclenchent dans les points d'appui (7.1, 7.2) sont configurés de telle sorte que les éléments de jonction (5, 6) puissent effectuer un mouvement de pivotement ou de basculement.

6. Dispositif d'éclairage selon l'une des revendications précédentes, caractérisé en ce que les points d'appui (7.1, 7.2) sont décalés l'un par rapport à l'autre, dans deux directions perpendiculaires l'une à l'autre, de distances (a, b), de manière qu'à l'état ouvert du boîtier (10), à la fois les premiers éléments de cadre (2.1) et les seconds éléments de cadre (2.2) présentent une distance accrue l'un par rapport à l'autre, comparativement à la distance à l'état fermé.
